# EUROPÄISCHE PATENTANMELDUNG

(11) **EP 4 744 823 A1**
(43) Veröffentlichungstag der Anmeldung: **20.05.2026**
(21) Anmeldenummer: 25214956.2
(22) Anmeldetag: 11.11.2025
(51) Int. Cl.: B25B 7/06, B25B 7/08

(54) **HANDGEFÜHRTES WERKZEUG**

(30) Priorität: 13.11.2024 AT 5016424 U
(71) Anmelder: Ing. Johann Hörtnagl - Werkzeuge GmbH, 6166 Fulpmes (AT)
(72) Erfinder: HÖRTNAGL, Johann, 6166 Fulpmes (AT)
(74) Vertreter: Torggler & Hofmann Patentanwälte - Innsbruck

(57) **Zusammenfassung**

Handgeführtes Werkzeug, umfassend:
- zwei Griffelemente (3, 4), welche Griffelemente (3, 4) jeweils mit einem Backenelement (5, 6) bewegungsgekoppelt verbunden sind, und
- ein Gelenk (7), welches Gelenk (7) die zwei Griffelemente (3, 4) zueinander um eine Rotationsachse (8) verschwenkbar verbindet,
wobei ein Spalt zwischen den zwei Backenelementen (5, 6) durch ein Verschwenken der Griffelemente (3, 4) zueinander veränderbar ist oder die Backenelemente (5, 6) durch die Verschwenkung aneinander anlegbar sind, wobei das Gelenk (7) wenigstens ein Wälzlager (14) aufweist, wobei ein erstes Griffelement (3) der zwei Griffelemente (3, 4) mit einem Innenring (16) des wenigstens einen Wälzlagers (14) und ein zweites Griffelement (4) der zwei Griffelemente (3, 4) mit einem Außenring (17) des wenigstens einen Wälzlagers (14) bewegungsgekoppelt verbunden ist.

## Beschreibung

Die vorliegende Erfindung betrifft ein handgeführtes Werkzeug mit den Merkmalen des Oberbegriffs des Anspruchs 1.

Gattungsgemäße handgeführte Werkzeuge umfassen:
- zwei Griffelemente, welche Griffelemente jeweils mit einem Backenelement bewegungsgekoppelt verbunden sind, und
- ein Gelenk, welches Gelenk die zwei Griffelemente zueinander um eine Rotationsachse verschwenkbar verbindet,
wobei ein Spalt zwischen den zwei Backenelementen durch ein Verschwenken der Griffelemente zueinander veränderbar ist oder die Backenelemente durch die Verschwenkung aneinander anlegbar sind.

Im Folgenden soll der Stand der Technik anhand einiger spezifischer, handgeführter Werkzeuge umrissen werden. Dies gilt allgemein für handgeführte Werkzeuge.

Vor allem bei der Berufsausübung eines Dachdeckers und eines Spenglers gehört eine Blechschere als auch eine Falzzange zur Grundausstattung, welche täglich im Berufsalltag von entsprechenden Personen stets mitgeführt werden.

Zumeist wird eine Blechschere oder eine Falzzange von einem Dachdecker oder Spengler sogar an seinem Werkzeuggürtel geführt oder in einem Werkzeugkasten griffbereit gehalten, da die Anpassungsarbeiten an Dächern stets durch die Blechschere durchzuführen sind oder durch die Endmontage von Blechelementen am Dach durch eine Falzzange durchzuführen sind.

So ist zu erkennen, dass diese Werkzeuge hohen Anforderungen an ihre Funktion genügen müssen, wobei wiederholt täglich hohe Belastungen über das Werkzeug ausgeübt werden.

Daher ist es aus dem Stand der Technik bekannt, entsprechende Werkzeuge mittels Werkstoffen umzusetzen, welche dieser Belastung standhalten. In diesem speziellen Einsatzgebiet werden dabei zumeist Metalllegierungen eingesetzt.

Da jedoch entsprechende Anwender dieser handgeführten Werkzeuge das Werkzeug zumeist den ganzen Tag mit sich tragen und das in zumeist sehr ausgesetzten und exponierten Lagen (Dächern) hat sich im Stand der Technik dahingehend eine Entwicklung ergeben, diese handgeführten Werkzeuge mit einem möglichst geringen Gewicht umzusetzen.

So ist es beispielsweise aus der DE 20 2024 104332 U1 bekannt, entsprechende handgeführte Werkzeuge aus einem Aluminiumwerkstoff auszubilden, welcher trotz ausreichender Festigkeit gegenüber der äußeren Belastungen einen markanten Vorteil hinsichtlich des Gewichts für einen Bediener des handgeführten Werkzeugs darstellen.

Problematisch bei entsprechenden handgeführten Werkzeugen - insbesondere, welche aus Aluminiumwerkstoffen hergestellt sind - ist jedoch, dass diese bei hohen Kraftbelastungen im statischen - meist geschlossenen - Zustand (wie es insbesondere bei Falzzangen im Einsatz vorkommt) in den Kontaktstellen des Gelenks zu Kaltverschweißungen neigen.

Wenn eine entsprechende Kaltverschweißung zwischen den zwei Griffelementen und/oder im Gelenk vonstattengeht, kann diese oft nur noch durch hohe Krafteinwirkung und teilweise nur noch unter Beschädigung des handgeführten Werkzeugs gelöst werden, was sich natürlich stark nachteilig auf die Bedienerfreundlichkeit und/oder die Handhabung entsprechender handgeführter Werkzeuge auswirkt.

Aufgabe der vorliegenden Offenbarung ist es daher, ein handgeführtes Werkzeug bereitzustellen, durch welches die zuvor genannten Nachteile des Standes der Technik zumindest teilweise verbessert werden können und/oder mit dem eine Bedienerfreundlichkeit erhöht werden kann und/oder die Handhabung erleichtert werden kann.

Diese Aufgabe wird durch ein handgeführtes Werkzeug mit den Merkmalen des Anspruchs 1 gelöst.

Es ist somit vorgesehen, dass ein handgeführtes Werkzeug Folgendes umfasst:
- zwei Griffelemente, welche Griffelemente jeweils mit einem Backenelement bewegungsgekoppelt verbunden sind, und
- ein Gelenk, welches Gelenk die zwei Griffelemente zueinander um eine Rotationsachse verschwenkbar verbindet,
wobei ein Spalt zwischen den zwei Backenelementen durch ein Verschwenken der Griffelemente zueinander veränderbar ist oder die Backenelemente durch ein Verschwenken aneinander anlegbar sind, wobei das Gelenk wenigstens ein Wälzlager aufweist, wobei ein erstes Griffelement der zwei Griffelemente mit einem Innenring des wenigstens einen Wälzlagers und ein zweites Griffelement der zwei Griffelemente mit einem Außenring des wenigstens einen Wälzlagers bewegungsgekoppelt verbunden ist.

Durch den Einsatz eines Wälzlagers im Gelenk kann somit eine Relativbewegung der zwei Griffelemente nicht nur mit weniger Reibung, sondern auch unter Vermeidung von Beschädigungen und Verschleiß realisiert werden, womit die Relativbewegung durch eine Abrollbewegung im Wälzlager einfacher und besser geführt umgesetzt werden kann.

Darüber hinaus wird durch den Einsatz des Wälzlagers zwischen den zwei Griffelementen das Risiko einer Kaltverschweißung minimiert oder ausgeschlossen, wobei durch das Vermeiden der Kaltverschweißung die Bedienerfreundlichkeit und/oder die Handhabung des handgeführten Werkzeugs erhöht werden kann, da ein zuverlässigeres handgeführtes Werkzeug bereitgestellt wird.

Darüber hinaus kann im Vergleich zum Stand der Technik durch die Nutzung des Wälzlagers eine genauere Lagerung der zwei Griffelemente zueinander umgesetzt werden, welche Lagerung im Vergleich zum Stand der Technik ein weit geringeres Spiel aufweist.

Vorteilhafte Ausführungsformen sind in den abhängigen Ansprüchen definiert.

Es kann vorgesehen sein, dass der Innenring des Wälzlagers einteilig mit dem ersten Griffelement und/oder der Außenring des Wälzlagers einteilig mit dem zweiten Griffelement ausgebildet ist.

Vorzugsweise kann vorgesehen sein, dass das wenigstens eine Wälzlager als separates Bauteil ausgebildet ist und vorzugsweise durch eine Presspassung an den zwei Griffelementen montiert ist.

Es kann vorgesehen sein, dass das wenigstens eine Wälzlager als Kugellager, vorzugsweise Radial-Rillen-Kugellager, ausgebildet ist.

Vorzugsweise kann vorgesehen sein, dass die zwei Griffelemente aus einer Aluminiumlegierung ausgebildet sind, vorzugsweise wobei die Aluminiumlegierung durch den Werkstoff EN AW-7075 umgesetzt ist.

Es kann vorgesehen sein, dass die Griffelemente durch ein Gesenkschmiedeverfahren hergestellt sind.

Vorzugsweise ist vorgesehen, dass das Gelenk einen Gelenksbolzen aufweist, welcher Gelenksbolzen die zwei Griffelemente über das wenigstens eine Wälzlager miteinander verbindet, insbesondere welcher Gelenksbolzen aus demselben Werkstoff, wie die Griffelemente, gefertigt ist.

Es kann vorgesehen sein, dass das zweite Griffelement direkt mit dem Gelenksbolzen verbunden ist, wobei der Gelenksbolzen wiederum direkt mit dem Innenring des Wälzlagers kooperiert. Das erste Griffelement kann dabei beispielsweise direkt am Außenring des Wälzlagers angreifen.

Es kann vorgesehen sein, dass an einem jeden Backenelement, vorzugsweise durch Schweißen, besonders bevorzugt durch Laserschweißen, ein Scherenblatt angebracht ist.

Das Scherenblatt kann beispielsweise aus einem Schnellarbeitsstahl, vorzugsweise dem Werkstoff HS-6-5-2 C, hergestellt sein.

Es kann vorgesehen sein, dass das Scherenblatt in einer Schutzatmosphäre durch ein Laserschweißverfahren, besonders bevorzugt ohne Zusatzmaterial, an ein Backenelement angeschweißt wird.

Die Schutzatmosphäre kann beispielsweise durch ein Edelgas oder ein inertes Gas, insbesondere Argon, umgesetzt sein.

Es kann vorgesehen sein, dass das Laserschweißverfahren in einem Wasserbad und/oder unter Wasser vorgenommen wird.

Vorzugsweise kann vorgesehen sein, dass zum Verschweißen des Scherenblatts mit dem Backenelement die Parameter eines Laserschweißverfahrens, vorzugsweise die Frequenz und/oder die Fokussierung dermaßen abgestimmt werden, dass durch den Laserstrahl ein Aufschmelzen des Scherenblatts im Bereich der Kontaktstelle mit dem Backenelement erreicht wird, wodurch sich durch Wärmeleitung und Wärmestrahlung ein Aufschmelzen des Backenelementes an der Kontaktfläche ergibt und somit ein Verschweißen des Backenelements mit dem Scherenblatt umgesetzt wird.

Es kann vorgesehen sein, dass das handgeführte Werkzeug als Falzzange oder Blechschere ausgebildet ist.

Vorzugweise kann vorgesehen sein, dass ein jedes der Griffelemente mit einem Backenelement einteilig ausgebildet ist.

Weitere Vorteile und Einzelheiten ergeben sich aus den Figuren sowie der dazugehörigen Figurenbeschreibung. Dabei zeigt
- Fig. 1 - 6: eine erste Ausführungsvariante einer Falzzange,
- Fig. 7 - 12: unterschiedliche Ausführungsvarianten von Blechscheren,
- Fig. 13: eine Ausführungsvariante einer Eisenflechtzange, und
- Fig. 14 + 15: eine weitere Ausführungsvariante einer Zange.

Die Figuren 1 bis 4 zeigen unterschiedliche Ansichten einer ersten Ausführungsvariante einer Falzzange 2. Diese Falzzange 2 umfasst zwei Griffelemente 3, 4.

Die Griffelemente 3, 4 sind einstückig mit dem Backenelementen 5, 6 umgesetzt.

Genau genommen ist dabei das erste Griffelement 3 einteilig mit dem ersten Backenelement 5 umgesetzt und das zweite Griffelement 4 einteilig mit dem zweiten Backenelement 6.

Die zwei Griffelemente 3, 4 sind über das Gelenk 7 schwenkbar um die Rotationsachse 8 verbunden.

Das Gelenk 7 umfasst in diesem Ausführungsbeispiel einen Gelenksbolzen 9, welcher Gelenksbolzen 9 die Griffelemente 3, 4 entlang der Rotationsachse 8 durchsetzt und miteinander verbindet.

Durch eine Verschwenkung der Griffelemente 3, 4 zueinander ist ein Spalt zwischen den Backenelementen 5, 6 veränderbar bzw. die Backenelemente 5, 6 aneinander anlegbar.

Die zwei Griffelemente 3, 4 und die damit einstückig ausgebildeten Backenelemente 5, 6 sind aus einer Aluminiumlegierung ausgebildet, wobei diese Bauteile dieses Ausführungsbeispiels durch ein Gesenkschmiedeverfahren hergestellt wurden.

Die Figuren 5 und 6 zeigen eine Detailansicht des Gelenks 7 des ersten Ausführungsbeispiels aus den Figuren 1 bis 4. Dabei zeigt Figur 5 eine seitliche Ansicht und Figur 6 die in Figur 5 angedeutete Schnittdarstellung A-A.

Der Gelenksbolzen 9 dieses Ausführungsbeispiels ist (wie durch Figur 6 ersichtlich ist) als Schraube ausgebildet, welche Schraube mit dem ersten Griffelement 3 verschraubt ist und im zweiten Griffelement 4 lediglich in der Durchgangsbohrung gelagert ist (jedoch im zweiten Griffelement 4 rotierbar gelagert ist).

Der Gelenksbolzen 9 (genauer gesagt: die Schraube) ist über eine Presspassung mit dem Innenring 16 des Wälzlagers 14 verbunden. Somit ist das erste Griffelement 3 über den Gelenksbolzen 9 mit dem Innenring 16 des Wälzlagers 14 verbunden.

Auf den Gelenksbolzen 9 ist somit das Wälzlager 14, genauer gesagt der Innenring 16, aufgeschrumpft.

Das Wälzlager 14 weist des Weiteren einen Außenring 17 auf, welcher Außenring 17 gegenüber dem Innenring über die Wälzkörper gelagert ist und gegenüber dem Innenring 16 um die Rotationsachse 8 rotierbar gelagert ist.

Der Außenring 17 ist wiederum mit dem zweiten Griffelement 4 verbunden.

Die Figuren 7 bis 12 zeigen unterschiedliche Ausführungsvarianten von Blechscheren 1. Diese Blechscheren 1 unterscheiden sich in einzelnen Details und Designvarianten.

Die Figuren 7 bis 10 zeigen dabei jeweils Frontalansichten der Blechscheren 1. Es ist zu erkennen, dass die Blechscheren 1 allesamt ein erstes Griffelement 3 und ein zweites Griffelement 4 aufweisen.

Das erste Griffelement 3 ist dabei einstückig mit einem ersten Backenelement 5 umgesetzt und das zweite Griffelement 4 einstückig mit einem zweiten Backenelement 6.

Die Griffelemente 3, 4 sind zueinander verschwenkbar um eine Rotationsachse 8 durch das Gelenk 7 verbunden. Das Gelenk 7 dieser Ausführungsbeispiele ist wiederum durch einen Gelenksbolzen 9 umgesetzt.

Die Figuren 11 und 12 zeigen eine Draufsicht auf zwei unterschiedliche Ausführungsformen einer Blechschere 1, wobei unterschiedliche Bauweisen, Dicken und somit Stabilitäten von Blechscheren 1 gezeigt sind.

Die Ausführungsformen der Figuren 7 bis 12 sind dermaßen ausgebildet, dass das Gelenk 7 ein Wälzlager 14 aufweist, wobei das erste Griffelement 3 mit einem Innenring 16 und das zweite Griffelemente 4 mit einem Außenring 17 des Wälzlagers 14 verbunden ist (ähnlich der Detailansicht der Figuren 5 und 6).

Um die Schneiden bzw. die Klingen der Schere stabiler und verschleißfester umzusetzen, sind Scherenblätter 10, 11 umgesetzt, welche aus einem Schnellarbeitsstahl gefertigt sind.

Diese Scherenblätter 10, 11 sind an den Backenelementen 5, 6 der Blechscheren 1 angeordnet, genau genommen: durch ein Laserschweißverfahren mit diesen verbunden.

Die Fig. 13 zeigt ein Ausführungsbeispiel einer Eisenflechtzange 12.

Diese Eisenflechtzange 12 umfasst wiederrum zwei Griffelemente 3, 4. Die Griffelemente 3, 4 sind einstückig mit dem Backenelementen 5, 6 umgesetzt.

Die zwei Griffelemente 3, 4 sind über das Gelenk 7 schwenkbar um die Rotationsachse 8 verbunden.

Das Gelenk 7 umfasst wiederum ein Wälzlager 14, wobei das erste Griffelement 3 mit einem Innenring 16 und das zweite Griffelemente 4 mit einem Außenring 17 des Wälzlagers 14 verbunden ist (ähnlich der Detailansicht der Figuren 5 und 6).

Die Figuren 14 und 15 zeigen ein Ausführungsbeispiel einer Flachzange 15.

Fig. 14 stellt dabei die gesamte Flachzange 15 dar und Fig. 15 eine Detailansicht der Backenelemente 5, 6 und des Gelenks 7.

Das Gelenk 7 umfasst wiederum ein Wälzlager 14, wobei das erste Griffelement 3 mit einem Innenring 16 und das zweite Griffelemente 4 mit einem Außenring 17 des Wälzlagers 14 verbunden ist (ähnlich der Detailansicht der Figuren 5 und 6).

### Bezugszeichenliste:

- 1: Blechschere
- 2: Falzzange
- 3: erstes Griffelement
- 4: zweites Griffelement
- 5: erstes Backenelement
- 6: zweites Backenelement
- 7: Gelenk
- 8: Rotationsachse
- 9: Gelenksbolzen
- 10: erstes Scherenblatt
- 11: zweites Scherenblatt
- 12: Eisenflechtzange
- 13: Schneidzange
- 14: Wälzlager
- 15: Flachzange
- 16: Innenring des Wälzlagers
- 17: Außenring des Wälzlagers

## Patentansprüche

1. Handgeführtes Werkzeug, umfassend:
- zwei Griffelemente (3, 4), welche Griffelemente (3, 4) jeweils mit einem Backenelement (5, 6) bewegungsgekoppelt verbunden sind, und
- ein Gelenk (7), welches Gelenk (7) die zwei Griffelemente (3, 4) zueinander um eine Rotationsachse (8) verschwenkbar verbindet,
wobei ein Spalt zwischen den zwei Backenelementen (5, 6) durch ein Verschwenken der Griffelemente (3, 4) zueinander veränderbar ist oder die Backenelemente (5, 6) durch die Verschwenkung aneinander anlegbar sind, **dadurch gekennzeichnet, dass** das Gelenk (7) wenigstens ein Wälzlager (14) aufweist, wobei ein erstes Griffelement (3) der zwei Griffelemente (3, 4) mit einem Innenring (16) des wenigstens einen Wälzlagers (14) und ein zweites Griffelement (4) der zwei Griffelemente (3, 4) mit einem Außenring (17) des wenigstens einen Wälzlagers (14) bewegungsgekoppelt verbunden ist.

2. Werkzeug nach Anspruch 1, wobei der Innenring (16) des Wälzlagers (14) einteilig mit dem ersten Griffelement (3) und/oder der Außenring (17) des Wälzlagers (14) einteilig mit dem zweiten Griffelement (4) ausgebildet ist.

3. Werkzeug nach Anspruch 1, wobei das wenigstens eine Wälzlager (14) als separates Bauteil ausgebildet ist und vorzugweise durch eine Presspassung an den zwei Griffelementen (3, 4) montiert ist.

4. Werkzeug nach einem der vorhergehenden Ansprüche, wobei das wenigstens eine Wälzlager (14) als Kugellager, vorzugsweise Radial-Rillen-Kugellager, ausgebildet ist.

5. Werkzeug nach einem der vorhergehenden Ansprüche, wobei die die zwei Griffelemente (3, 4) aus einer Aluminiumlegierung ausgebildet sind, vorzugsweise wobei die Aluminiumlegierung der Werkstoff EN AW-7075 ist.

6. Werkzeug nach einem der vorhergehenden Ansprüche, wobei das Gelenk (7) einen Gelenksbolzen (9) aufweist, welcher Gelenksbolzen (9) die zwei Griffelemente (3, 4) über das wenigstens eine Wälzlager (14) miteinander verbindet, vorzugsweise welcher Gelenksbolzen (9) aus demselben Werkstoff wie die Griffelemente (3, 4) gefertigt ist.

7. Werkzeug nach wenigstens einem der vorhergehenden Ansprüche, wobei an einem jeden Backenelement (5, 6), vorzugsweise durch Schweißen, besonders bevorzugt durch Laserschweißen, ein Scherenblatt (10, 11) angebracht ist.

8. Werkzeug nach Anspruch 7, wobei die Scherenblätter (10, 11) aus einem Schnellarbeitsstahl, vorzugsweise dem Werkstoff HS-6-5-2 C, hergestellt sind.

9. Werkzeug nach wenigstens einem der vorhergehenden Ansprüche, wobei das handgeführte Werkzeug als Falzzange (2) oder Blechschere (1) oder Flachzange (15) ausgebildet ist.

10. Werkzeug nach wenigstens einem der vorhergehenden Ansprüche, wobei ein jedes der Griffelemente (3, 4) mit einem Backenelement (5, 6) einteilig ausgebildet ist.
